# EUROPÄISCHE PATENTANMELDUNG

(11) **EP 4 442 605 A1**
(43) Veröffentlichungstag der Anmeldung: **09.10.2024**
(21) Anmeldenummer: 24000035.6
(22) Anmeldetag: 11.03.2024
(51) Int. Cl.: B65D 85/36, B65D 5/36

(54) **PIZZABOX MIT FALTSYSTEM**

(30) Priorität: 06.04.2023 EP 23000054
(71) Anmelder: Topcu, Mehmet, 40789 Monheim (DE)
(72) Erfinder: Topcu, Mehmet, 40789 Monheim (DE)

(57) **Zusammenfassung**

**Variante 1: Pizzabox mit Faltsystem von unten:**
**A) Klappbares Bodensystem für einfache Handhabung**
**B) Sicheres Schließsystem**
**C) Hygienisches Verschlusssystem und Vielseitigkeit**
**D) Optimierte Seitenhöhe und Isolierung**
**E) Flexible Struktur für einfache Transformation**
**Variante 2: Pizzabox mit Faltsystem von hinten:**
**A) Klappbares Rückwandsystem für optimierten Aufbau**
**B) Sicheres Schließsystem**
**C) Hygienisches Verschlusssystem und Vielseitigkeit**
**D) Optimierte Seitenhöhe und Isolierung**
**E) Flexible Struktur für einfache Transformation**

## Beschreibung

Die Pizzabox mit dem einzigartigen klappbaren Bodensystem repräsentiert eine wegweisende Innovation im Bereich der Lebensmittelverpackungen. Der klappbare Boden dieser Verpackungseinheit wurde entwickelt, um nicht nur den Montageprozess zu vereinfachen, sondern auch um eine äußerst platzsparende Lagerung und Transportmöglichkeit zu bieten. Die intelligente, flexible Struktur ermöglicht eine nahtlose Transformation von einer flachen, kompakten Form zu einer stabilen, dreidimensionalen Verpackungseinheit.

Das integrierte Schließsystem spielt eine entscheidende Rolle bei der Gewährleistung der Lebensmittelsicherheit während des Transports. Durch einen leicht zu bedienenden Clip wird eine zuverlässige Verriegelung erreicht, und das hygienische Verschlusssystem sichert die Einhaltung höchster Standards in Bezug auf Lebensmittelhygiene.

Die Vielseitigkeit dieser Pizzabox zeigt sich in ihrer Verfügbarkeit in verschiedenen Größen, darunter 26x26 cm, 28x28 cm, 30x30 cm und 32x32 cm, um den unterschiedlichen Anforderungen an Pizzagrößen gerecht zu werden. Die Seitenhöhe von 4 cm wurde bewusst gewählt, um eine ideale Balance zwischen Kompaktheit und ausreichendem Raum für das Lebensmittel zu gewährleisten. Ein zusätzlich eingebauter Isolationsmechanismus im Inneren sichert dabei die konsistente Temperatur der Pizza bis zu ihrer Ankunft beim Kunden.

Beide Varianten repräsentieren wegweisende Fortschritte in der Verpackungstechnologie, die nicht nur den Transport optimieren, sondern auch höchste Standards in Bezug auf Hygiene, Flexibilität und Qualität erfüllen.

Die Pizzabox mit dem raffinierten klappbaren Rückwandsystem repräsentiert eine Evolution in der Verpackungstechnologie für Lebensmittel. Das klappbare Rückwandsystem optimiert nicht nur den Montageprozess, sondern minimiert auch den benötigten Arbeitsaufwand erheblich. Die flexible Struktur erlaubt eine einfache Transformation der flachen Verpackung zu einer stabilen, dreidimensionalen Box.

Das integrierte Schließsystem spielt eine zentrale Rolle bei der Sicherung des Transports und der Frische des Inhalts. Ein leicht zu handhabender Clip garantiert eine zuverlässige Verriegelung, während das hygienische Verschlusssystem höchste Standards in Bezug auf Lebensmittelhygiene erfüllt.

Die Pizzabox ist in verschiedenen Größen erhältlich (26×26 cm, 28×28 cm, 30×30 cm und 32×32 cm) und bietet eine Seitenhöhe von 4 cm. Diese Größenwahl wurde bewusst getroffen, um die optimale Balance zwischen Kompaktheit und Raum für das Lebensmittel zu gewährleisten. Zusätzlich verfügt auch diese Variante über eine isolierende Schicht, die die Temperatur der Pizza konstant hält und sicherstellt, dass sie beim Kunden in optimaler Qualität ankommt.

**Beide Varianten repräsentieren wegweisende Fortschritte in der Verpackungstechnologie, die nicht nur den Transport optimieren, sondern auch höchste Standards in Bezug auf Hygiene, Flexibilität und Qualität erfüllen.**

## Patentansprüche

1. A) Verpackungseinheit für Lebensmittel, insbesondere für Pizzen, die einen klappbaren Boden aufweist, um den Arbeitsaufwand beim Aufbau zu minimieren und das platzsparende Stapeln zu ermöglichen, wobei der klappbare Boden eine flexible Struktur aufweist, die es erlaubt, die Verpackungseinheit von einer flachen Form zu einer stabilen, dreidimensionalen Form zu transformieren.
B) Die Verpackungseinheit nach Anspruch A, die ein Schließsystem umfasst, welches eine sichere Verriegelung der Verpackungseinheit gewährleistet, um ein Auslaufen oder Verschütten von Lebensmitteln während des Transports zu verhindern, wobei das Schließsystem einen leicht zu bedienenden Clip einschließt, der eine zuverlässige und wiederholbare Verriegelung ermöglicht.
C) Die Verpackungseinheit nach Anspruch B, wobei das Schließsystem ein integriertes hygienisches Verschlusssystem darstellt, das sicherstellt, dass die Verpackungseinheit die Hygienevorschriften für den Lebensmitteltransport erfüllt.
D) Die Verpackungseinheit nach Anspruch A, die in verschiedenen Größen verfügbar ist, einschließlich Abmessungen von 26x26 cm, 28x28 cm, 30x30 cm und 32x32 cm, um unterschiedliche Größen von Pizzen aufzunehmen.
E) Die Verpackungseinheit nach Anspruch A, bei der die Seitenhöhe der Box 4 cm beträgt, um eine optimale Balance zwischen Kompaktheit und ausreichendem Raum für das Lebensmittel zu gewährleisten.
F) Die Verpackungseinheit nach Anspruch A, die eine isolierende Schicht aufweist, um die Temperatur des verpackten Lebensmittels zu erhalten und sicherzustellen, dass die Pizza beim Eintreffen beim Kunden noch warm ist.

2. A) Verpackungseinheit für Lebensmittel, insbesondere für Pizzen, die ein klappbares Rückwandsystem aufweist, um den Arbeitsaufwand beim Aufbau zu minimieren und das platzsparende Stapeln zu ermöglichen, wobei das klappbare Rückwandsystem eine flexible Struktur aufweist, die es erlaubt, die Verpackungseinheit von einer flachen Form zu einer stabilen, dreidimensionalen Form zu transformieren.
B) Die Verpackungseinheit nach Anspruch A, die ein Schließsystem umfasst, welches eine sichere Verriegelung der Verpackungseinheit gewährleistet, um ein Auslaufen oder Verschütten von Lebensmitteln während des Transports zu verhindern, wobei das Schließsystem einen leicht zu bedienenden Clip einschließt, der eine zuverlässige und wiederholbare Verriegelung ermöglicht.
C) Die Verpackungseinheit nach Anspruch B, wobei das Schließsystem ein integriertes hygienisches Verschlusssystem darstellt, das sicherstellt, dass die Verpackungseinheit die Hygienevorschriften für den Lebensmitteltransport erfüllt.
D) Die Verpackungseinheit nach Anspruch A, die in verschiedenen Größen verfügbar ist, einschließlich Abmessungen von 26×26 cm, 28×28 cm, 30×30 cm und 32×32 cm, um unterschiedliche Größen von Pizzen aufzunehmen.
E) Die Verpackungseinheit nach Anspruch A, bei der die Seitenhöhe der Box 4 cm beträgt, um eine optimale Balance zwischen Kompaktheit und ausreichendem Raum für das Lebensmittel zu gewährleisten.
F) Die Verpackungseinheit nach Anspruch A, die eine isolierende Schicht aufweist, um die Temperatur des verpackten Lebensmittels zu erhalten und sicherzustellen, dass die Pizza beim Eintreffen beim Kunden noch warm ist.
